# EUROPÄISCHE PATENTSCHRIFT

(11) **EP 1 143 065 B1**
(45) Veröffentlichungstag und Bekanntmachung des Hinweises auf die Patenterteilung: **07.12.2005**
(21) Anmeldenummer: 01107055.4
(22) Anmeldetag: 21.03.2001
(51) Int. Cl.: D21D 5/02

(54) **Sortierer und Flügel für die Papiererzeugung**
Screen and foil for papermaking
Tamis et pale pour la fabrication de papier

(30) Priorität: 03.04.2000 AT 5522000
(43) Veröffentlichungstag der Anmeldung: 10.10.2001
(73) Patentinhaber: Andritz AG, 8045 Graz (AT)
(72) Erfinder: Gabl, Helmuth, Dipl.Ing.Dr., 8046 Graz (AT); Pichler, Axel, Dipl.Ing., 8020 Graz (AT); Gscheider, Alexander, Dipl.Ing., 8785 Hohentauern (AT)
(74) Vertreter: Schweinzer, Friedrich

(56) Entgegenhaltungen:
- EP-A- 0 887 459
- EP-B- 0 332 123
- US-A- 4 832 832
- US-A- 5 232 552
- US-A- 5 497 886
- US-A- 6 029 821

## Beschreibung

Die vorliegende Erfindung betrifft einen neuartigen Sortierer gemäß dem Oberbegriff des Patentanspruches 1.

Derartige Sortieranlagen für die Trennung von für die Herstellung von Papier, Pappe u. dgl. vorgesehenem Faser-, insbesondere Holzmaterial, von störenden Verunreinigungen in Partikelform sind in verschiedenen Ausführungsformen bekannt geworden und stehen weltweit in der Papierindustrie im Einsatz.

Es sind Sortierer bekannt, bei denen auf einem Rotor angeordnete Flügel in Rotationsrichtung eine Flugzeugtragflächen ähnliche Querschnittsform aufweisen, die in Drehrichtung von einer wulstartigen Rundung ausgeht, nach rückwärts hin zusammenläuft und etwa schmal-tropfenförmig endet. Bei den bekannten Sortierern ist die dem für den Durchtritt der Faserstoffteilchen-Suspension vorgesehenen Siebkorb zugewandte Fläche der Flügel in der Weise gekrümmt, dass sich der radiale Abstand zwischen der funktionswirksamen Flügelfläche und der zugewandten Siebkorbfläche im voreilenden Bereich des Flügels zuerst bis zu einem Minimum verringert. Nach einem kurzen, etwa gleichbleibenden Minimalabstand zur zugewandten Siebkorbfläche steigt der radiale Abstand zum rückwärtigen Ende bzw. zur Endkante des Flügels hin wieder an. Damit soll erreicht werden, dass im vorderen, den sich verringernden Abstand zum Siebkorb hin aufweisenden Anlaufbereich des Flügels, eine Art staudruckunterstütztes Durchquetschen der Sortiergut-Suspension durch die Öffnungen des Siebkorbes erreicht wird. Im rückwärtigen, nachlaufenden Bereich des Flügels, welcher sich von der ihm zugekehrten Siebkorbfläche in steigendem Maße entfernt, wird eine Art Sogwirkung auf das vorher schon auf die andere Seite des Siebkorbes gedrängte Suspensionsgut ausgeübt, um eine Rück- und Abspülwirkung am Siebkorb zu erreichen. Diese Sogwirkung ist bekannt und es bestand in der Fachwelt bisher die Meinung, dass eine Querschnittsform der Flügel, etwa nach Art eines schmalen, gekrümmten Tropfens, für die Effektivität des Rotors und der Flügel für eine hohe Rückspülwirkung und für die Erziehung eines möglichst geringen Strömungswiderstandes bei der Bewegung des Flügels durch den Faserbrei optimal ist.

Weiters ist aus der EP 0 887 459 A1 (VOITH SULZER PAPIERTECHNIK) ein Sortierer bekannt, der Räumflügel mit einem sich vom vordersten Ende zum hintersten Ende (in Drehrichtung gesehen) vergrößernden Abstand des Flügels zur Siebkorboberfläche aufweist. Eine ähnliche Ausgestaltung ist der US 5,232,552 zu entnehmen, wobei hier im Wesentlichen sich praktisch über die gesamte Höhe erstreckende Flügel vorgesehen sind, wobei aber auch andere Anordnungen, insbesondere in der Höhe in mehrere Abschnitte geteilte und gegebenefalls versetzt angeordnete Flügel, angeführt sind. Die Verwirbelung tritt somit nur periodisch auf.

Zum Stand der Technik ist ergänzend noch festzuhalten, dass zwei Grundtypen von Sortierern existieren, nämlich einerseits Sortierer mit einem von innen her mit Sortiergut-Suspension beschickbaren Siebkorb und innerhalb des Siebkorbes liegenden Flügeln, also "Zentrifugal-Sortierer", und anderseits Sortierer mit außerhalb des Siebkorbes rotierenden und denselben in geringem Abstand außen überstreichenden Flügeln, wobei bei diesen sogenannten "Zentripetal-Sortierern" das Sortiergut dem Siebkorb von außen zugeführt wird und die Abführung der gereinigten Faserstoff-Suspension von dessen Innerem erfolgt.

Bei Zentripetal-Sortierern mit innenliegendem Siebkorb und außen umlaufenden Flügeln trägt der Drehschaft des Rotors im einlaufseitigen bzw. oberen Bereich des Siebkorbes einen nach außen hin den Siebkorb übergreifenden, etwa stern-oder scheibenförmigen Träger mit abwärts ragenden Fortsätzen, an welchem die um den Siebkorb rotierenden Flügel befestigt sind.

Der vorliegenden Erfindung liegt nun die Beobachtung zugrunde, dass die bisher übliche Ausbildung der siebkorbnahen Fläche der Flügel in Form einer Tragflügelfläche, insbesondere die im voreilenden Bereich des Flügels vorgesehene Abstandsverringerung zwischen Flügel und Siebkorb, weder aus strömungstechnischer und energetischer Sicht noch bezüglich Effektivität des Trennvorganges, Durchsatzmengen und Trennleistung optimal ist.

Unerwartet wurde gefunden, dass bei entsprechender Abänderung der Abstandsverhältnisse zwischen der dem Siebkorb zugekehrten Fläche der einzelnen Flügel und der dem jeweiligen Flügel zugekehrten Siebkorbfläche sowie auch durch spezielle Wahl der Querschnittsform der Flügel eine beachtliche Verbesserung der Betriebsergebnisse und der Qualität des gereinigten Gutes erreicht werden kann.

Gegenstand der Erfindung ist somit ein wie eingangs beschriebener Sortierer, der durch die im Kennzeichen des Anspruches 1 angeführten Merkmale charakterisiert ist.

Durch die Anordnung der einzelnen Flügel bzw. durch die kontinuierliche Vergrößerung des Abstandes zwischen dem Siebkorb und der Fläche der Flügel wird jeglicher Druckstau vermieden. Es hat sich gezeigt, dass der auf die Sortiergut-Suspension für deren Durchlauf durch den Sortierer ausgeübte Druck durchaus ausreichend ist, um genügend große Mengen Faserstoff-Suspension durch die Öffnungen des Siebkorbes durchzudrücken und dass es keiner zusätzlichen Drucksteigerung durch einen dafür speziell mit sich verringerndem Abstand zur Siebkorbfläche gebildeten Anlaufbereich der Rotorflügel bedarf, um diesen Vorgang effektiv zu gestalten. Dadurch, dass der Anlaufbereich bzw. der voreilende Bereich des Flügels praktisch keinen oder nur einen kleinen Winkel mit der minimal beabstandeten Siebkorbfläche einschließt lassen sich innerhalb der Bereiche der vorgesehenen Winkel eine hohe Rückspülungsrate und ein wirksames Abheben von Partikelmaterial von der Siebkorbfläche infolge einer verstärkten Sogwirkung erreichen. Die geringeren Fliehkräfte aufgrund der - eine Tragflügelform vermeidenden -plattenartigen Querschnittsform der Flügel ermöglichen eine kostensparende Leichtbauweise, welche auch den Einsatz leichterer Flügelhalterungen ermöglicht.

Vielmehr wird durch die nunmehr vom gesamten Flügel aufgrund des nach rückwärts ansteigenden Abstandes zur Siebkorbfläche hin bewirkte erhöhte Sogwirkung ein wesentlich effektiveres Rückspülen und damit Abheben der vom Sortiergut abgetrennten Partikel bzw. Verunreinigungen von der Siebkorbwandung erreicht. Die erfindungsgemäß angeordneten und ausgebildeten Flügel üben über ihre gesamte Länge und Erstreckung in Drehrichtung, also vollflächig, in der Faserstoff-Suspension einen relativ zu deren sonstiger Druckbeaufschlagung im Gehäuse des Sortierers niedrigeren Druck bzw. "Unterdruck" aus. Damit wird die Rücksaugwirkung auf einen Teil der schon durch die Öffnungen des Siebkorbes hindurchgetretenen Fasergut-Suspension gesteigert, und es kommt zu einer Rückspülung durch die Öffnungen im Siebkorb. Durch das verbesserte Abheben der zurückgehaltenen Verunreinigungen verbessert sich das Trennverhalten und die Trennleistung der erfindungsgemäßen Sortierer.

Wesentliche Vorteile der Sortierer bzw. der Flügel gemäß der Erfindung sind folgende:
- Geringerer Energieverbrauch infolge geringeren Druckaufbaus im Anlaufbereich der Flügel und des somit geringeren Strömungswiderstandes.
- Geringere Pulsationserzeugung durch Positionierung des engsten Strömungsquerschnittes zwischen Flügel und Siebkorbwandung unmittelbar an bzw. im Bereich der Flügelvorderkante.
- Erzeugung hoher Turbulenzen an den Kanten der Flügel und dadurch verbesserte Siebfreilegung für hohe Durchsatz- und Trennleistungen.
- Geringe Druckstöße in Richtung Siebfläche bzw. den dahinterliegenden Raum und dadurch deutlich verbesserte Sortiergüte.
- Geringere Rotordrehzahl bei gleichbleibender Durchsatzleistung und somit geringerer Energiebedarf.

Für die gewünschte Rückspülung bzw. die Sogwirkung ist die Krümmung der dem Siebkorb zugewandten Fläche des Flügels von Bedeutung. So hat es sich gezeigt, dass ein verbesserter Rückspülgrad bei Ausbildung unterschiedlicher Krümmungen des in Drehrichtung vorderen und rückwärtigen Bereiches des einzelnen Flügels erzielbar ist, d.h. dann, wenn die Merkmale des **Anspruches** 3 verwirklicht sind.

Die Wahl von unterschiedlichen Krümmungen für die verschiedenen Bereiche der dem Siebkorb zugewandten Flügelfläche gemäß **Anspruch** 2 erlaubt eine gute Anpassung der Flügelfläche an unterschiedliche Betriebszustände und Materialzusammensetzungen. Von Vorteil sind in diesem Zusammenhang auch die Merkmale des **Anspruches** 12.

Bei eingehenden Untersuchungen zur Optimierung der Querschniftsform der Rotorflügel wurde gefunden, dass die bisher übliche, kostspielige und auch in ihrer technischen Realisierung relativ aufwendige Gestaltung der Rotorflügel mit tragflügelartigem Querschnitt nicht nur nicht notwendig sondern sogar effektivitätsbehindernd sein kann.

Es hat sich im Sinne der Effektivität beim Trennen der Faserstoff-Suspension von den Verunreinigungspartikeln als vorteilhaft erwiesen, wenn die Merkmale des **Anspruches** 3 verwirklicht werden.

Weiters hat sich gezeigt, dass bestimmte Ausführungsdetails die vorteilhaften Effekte der vorliegenden Erfindung noch zu steigern imstande sind. Dies gilt beispielsweise für die Gestaltung der in Drehrichtung vorderen Kante der Rotorflügel gemäß **Anspruch** 5.

Für die Gestalt bzw. Form der Flügelfläche haben sich verschiedene Konturformen als günstig erwiesen. Entsprechende Merkmale sind den **Ansprüchen** 6 und 7 zu entnehmen, die günstige Strömungsverhältnisse und Trennergebnisse erreichen lassen. Bei einer stufigen Ausbildung der Kontur müssen die Stufen bzw. Zacken durchaus nicht entlang einer Geraden angeordnet sein, sondern können einen konkav oder konvex gekrümmten Gesamtverlauf aufweisen. Im Sinne der Erfindung kann die sich von der Vorderseite nach hinten verbreiternde Kontur des Flügels in dessen rückwärtigem Drittel wieder im Winkel aufeinander zulaufende Ränder aufweisen. Die beschriebenen Konturformen der Flügel tragen auch zur Verringerung des Strömungswiderstandes bei ihrer Bewegung durch die Faser-Suspension bei.

Es wurde weiters gefunden, dass die Sogwirkung noch gesteigert werden kann, wenn - wie gemäß Anspruch 6 vorgesehen - dafür gesorgt wird, dass die Flügelflächen sich quer zur Rotordrehrichtung erstreckende, etwa leistenartige Erhebungen aufweisen, hinter welchen jeweils eine im Vergleich zur üblichen Sogwirkung der Flügelfläche lokal verstärkte Sogwirkung auftritt. Die Art der Anordnung der einzelnen Flügel auf dem Rotor kann in weiten Grenzen variieren, jedoch sind in mehreren Reihen übereinander und höhen-und/oder umfangsmäßig versetzt angeordnete Flügel besonders bevorzugt.

Als wirkungsvoll haben sich in der Praxis Rotoren mit Flügeln gemäß **Anspruch** 9 erwiesen.

Der Rotor selbst kann einstückig ausgebildet sein. Zweckmäßig kann eine Ausführungsform sein, bei der mehrere Rotoreinzelmodule zu einem Rotor beliebiger Axialerstreckung zusammengesetzt sind, wie im **Anspruch** 10 angegeben ist.

Was die Befestigung der Flügel am Rotor bzw. an den von seinem Schaft getragenen Trägern bzw. Stegen betrifft, so wird auf **Anspruch** 11 verwiesen, dessen Merkmale hohe Robustheit im Betrieb und mechanische Stabilität erreichen lassen.

Die Erfindung betrifft des weiteren einen Flügel gemäß dem Oberbegriff des **Anspruches** 13. Bei den herkömmlichen Flügeln ist es als nachteilig anzusehen, dass diese massiv und schwer aufgebaut sind, insbesondere weil diese Flügel im Querschnitt tragflächenförmig aufgebaut sind. Um diese Nachteile zu vermeiden, sind die erwähnten Flügel erfindungsgemäß durch die im Kennzeichen des Anspruches 13 angeführten Merkmale charakterisiert. Bei einem derartigen Aufbau der Flügel wird es möglich, die Flügel in Leichtbauweise herzustellen und in einfacher Weise den Flügeln die gewünschte Form zu verleihen, und diese an unterschiedliche Einsatzzwecke anzupassen.

Besonders vorteilhaft ist es, wenn die Merkmale der **Ansprüche** 19 und/oder 20 erfüllt sind, da damit ein einfaches Austauschen der Flügel bei einem Sortierer erreicht werden kann, insbesondere um Flügel einsetzen zu können, die an verschiedene Drehzahlen des Rotors bzw. unterschiedliche Stoffsuspensionen angepaßt sind.

Anhand der Zeichnung wird die Erfindung näher erläutert:

Die Fig. 1, 2 und 3 zeigen jeweils schematische Schnittansichten von Sortierern gemäß dem Stand der Technik. Fig. 4 zeigt die Schnittansicht eines ebenfalls dem Stand der Technik entsprechend ausgebildeten Rotorflügels. Fig. 5 zeigt schematisch eine Schnittansicht eines Flügels eines innerhalb des Siebkorbes angeordneten Rotors eines Sortierers gemäß der Erfindung. Fig. 6 zeigt schematisch eine Schnittansicht eines außen um einen innenliegenden Siebkorb rotierend geführten Flügels. Fig. 7, 8 und 9 zeigen schematisch verschiedene Anordnungen von Flügeln. Die Fig. 10 bis 16 zeigen jeweils Draufsichten auf erfindungsgemäße Flügel mit verschiedengestaltigen Konturen. Fig.17,18 und 19 zeigen Befestigungsmöglichkeiten von Flügeln an Rotoren.

Der in Fig. 1 und 2 in einer horizontalen und einer vertikalen Schnittansicht schematisch dargestellte Sortierer 100 weist ein Gehäuse 5 mit einem Zulauf 51 für eine Sortiergut-Suspension mit einem Ablauf 52 für von Fremdpartikeln befreiten Gutstoff auf. An der Basis des Gehäuses 5 ist ein Auslaß 53 od. dgl. für die Abführung der aus dem Sortiergut abgetrennten Verunreinigungen angeordnet. In dem Innenraum 500 des etwa faßartig oder zylindrisch geformten Gehäuses 5 ist ein zylinderförmig ausgebildeter Siebkorb 2 mit loch- oder schlitzartigen Durchtrittsöffnungen 204 für die gereinigte Faserstoff-Suspension konzentrisch angeordnet. Im Innenraum 200 des Siebkorbes 2 ist ein im wesentlichen rotationsparaboloidförmiger oder kegelförmiger oder zylindrischer Rotor 300 auf einem von einem Motor 6 angetriebenem Schaft 381 um eine senkrechte Drehachse a3 drehbar gelagert. Vom Rotor 300 gehen Stege 382 insbesondere radial ab, welche jeweils an ihrem siebkorbnahen Ende einen an der Innenfläche 20 des Siebkorbes 2 vorbeiführbaren Flügel 3 tragen. Das durch den Zulauf 51 unter Druck zugeführte Sortiergut gelangt hier in den durch die paraboloide Gestalt des Rotors 300 nach unten hin in seinem Querschnitt konzentrisch immer mehr eingeengten Innenraum 200 des Siebkorbes 2. Der Gutstoff, umfassend das feinfaserige verunreinigungsfreie Material, wird unter Wirkung des in die Faser-Suspension eingebrachten Drucks durch die Öffnungen 204 des Siebkorbes 2 nach außen in den den Siebkorb 2 umgebenden Innenraum 500 des Gehäuses 5 gedrückt, aus dem die Suspension über den Ablauf 52 abgeführt wird. Die Öffnungen 204 des Siebkorbes 2 sind so dimensioniert, dass die in der SortiergutSuspension enthaltenen Fremdmaterial-Partikel, wie z.B. Glassplitter, gröbere Sandteilchen, kleine Steinchen, Metallteilchen od. dgl., im Siebkorb 2 verbleiben, insbesondere an dessen Innenfläche 20 im Bereich der Durchtrittsöffnungen 204 anliegen. Ohne entsprechende Gegenmaßnahmen würde es dazu kommen, dass sich die Öffnungen 204 zusetzen und der Durchtritt der fremdpartikelfreien, feinfaserigen GutstoffSuspension unterbunden wäre. Um dies zu verhindern, besitzen die bekannten Flügel 3 etwa flugzeugtragflügelartigen Querschnitt und ihr in Drehrichtung *dr* nachlaufender Bereich 33 ihrer Außenfläche 30 übt infolge seines zunehmenden Abstandes von der Innenfläche 20 des Siebkorbes 2 einen Sog auf die Suspension aus. Damit wird eine Rückspülung eines kleinen Anteils der unmittelbar zuvor durch den Siebkorb 2 filtrierten bzw. außen gedrückten Gutstoff-Suspension in den Siebkorb 2 zurück erreicht. Durch diese Rückspülung werden die die Öffnungen 204 verlegenden Fremdpartikel von der Innenfläche 20 des Siebkorbes 2 abgelöst, sinken zum Grund des Siebkorbes 2 ab und gelangen schließlich zum Auslaß 53.

Der in der Fig. 3 gezeigte Sortierer 100 arbeitet nach einem zum Arbeitsprinzip des in den Fig. 1 und 2 gezeigten Sortierers 100 inversen Prinzip. Das Gehäuse 5 weist einen unten liegenden Einlauf 51 für zu sortierende Faser-Suspension, einen oben liegenden Ablauf 52 für die von Verunreinigungen befreite Faserstoff-Suspension sowie einen ebenfalls relativ hoch liegenden Auslaß 53 für Verunreinigungen auf. Im Gehäuse 5 ist ein mit einem Motor 6 um die Achse a3 rotierbarer Rotor 300 mit kegelförmigem Querschnitt angeordnet. Am oberen Ende des Rotors 300 ist eine Tragscheibe oder es sind sternförmig radial abgehende Arme bzw. Stege 382 gelagert. Von der Tragscheibe bzw. den Armen 382 gehen nach unten Flügelträger 380 ab, welche die nach innen ragenden Flügel 3' tragen. Die Innenflächen 30' der Flügel 3' rotieren um den Siebkorb 2 bzw. um dessen Außenfläche 20' mit relativ knappem Abstand. Die Trennung von Gutstoff und Verunreinigungen erfolgt analog wie im Zusammenhang mit den Fig.1 und 2 beschrieben. Auch bei dem in der Fig. 3 dargestellten, bekannten Aufbau besitzenden Sortierer 100 sind die Flügel 3' im wesentlichen etwa tragflügelförmig gestaltet und zeigen die oben erörterten Nachteile von erhöhtem Energieaufwand und nicht optimaler Rückspülwirkung und damit weniger effektiver Reinigung des Siebkorbes 2 bzw. Freilegung der Öffnungen 204.

Die schematische Zeichnung gemäß Fig. 4 zeigt einen Teil des Siebkorbes 2 mit seinen Durchtrittsöffnungen 204 für die Gutstoff-Suspension. Der radiale Abstand ar der siebkorbnahen Fläche 30 des Flügels 3 von der Innenfläche 20 des Siebkorbes 2 verändert sich über die Länge des Flügels 3. Der im Querschnitt tragflügelartige Flügel 3 weist an seiner Vorderkante 310 und/oder im vordersten Anlaufbereich 31 einen relativ großen radialen Abstand *arv* auf. Zwischen diesem Anlaufbereich 31 des Flügels 3 und einer relativ schmalen mittleren Zone 32 nimmt der radiale Abstand *ar* auf einen minimalen Abstand arm ab. Von der Zone 32 steigt der radiale Abstand *ar* zum rückseitigen Bereich 33 bzw. zur Endkante 330 hin auf einen maximalen Wert arh an. Im Bereich der Vorderkante 310 über dem vorderen Bereich 31 entsteht ein bis zur Zone 32 reichender Druckstau, wenn der Flügel 3 in Drehrichtung dr bewegt wird. Nur im Nachlaufbereich 33, in dem der Abstand zwischen der Fläche 30 und der Fläche 20 des Siebkorbes 2 zunimmt, wird die für die Rückspülung der Verunreinigungen wichtige Sogwirkung erstellt. Der Flügel 3 ist innenseitig mit einer ebenen Fläche 3001 ausgebildet.

Eingehende Untersuchungen haben gezeigt, dass die Tragflügelgestalt der Flügel 3 in Hinblick auf die für die Rotation des Rotors 300 benötigte Energie, die Effektivität der Rückspülung und die Freihaltung der Durchtrittsöffnungen 204 von Fremdpartikeln nicht optimal ist. Dadurch dass der tragflügelartigen Querschnitt aufweisende Flügel 3 gemäß dem Stand der Technik in Drehrichtung dr einen seinen Abstand ar etwa bis in den Bereich der Höhe des Steges 382 (Fig. 1) hin verringernden Anlaufbereich 31 aufweist, kommt es zu einer die Rotation hindernden Staudruckgegenwirkung in der Faserstoff-Suspension, welche den Energieaufwand für die Rotation erhöht. Weiters steht für die für die Rückspülung zur Reinigung der Siebkorböffnungen 204 benötigte Sogwirkung nur ein Teil der gesamten Flügelfläche 30, nämlich der nachlaufende Bereich 33, zur Verfügung.

Der in der Fig. 5 in Schnittansicht gezeigte, erfindungsgemäß angeordnete und ausgebildete Flügel 3 weist eine der zylindermantelförmigen Fläche 20 des Siebkorbes 2 zugewandte, konvex gekrümmte Außenfläche 30 auf. Der Flügel 3 ist plattenförmig, z.B. aus einem Blech oder aus Kunststoffmaterial mit gleichbleibender Dicke bzw. Materialstärke *ms*, gebildet. Vorteilhafterweise verläuft die Innenfläche 3001 parallel zur Außenfläche 30 bzw. besitzen diese beiden Flächen 30 und 3001 gleiche Krümmung.

Die Dicke des Flügels 3 beträgt in der Praxis etwa 5 bis 6 mm, der Durchmesser des Siebkorbes 2 beträgt üblicherweise 400 bis 3000 mm, seine Höhe etwa 500 bis 1500 mm.

Den kleinen Nebenskizzen zur Fig. 5 sind drei Beispiele für eine bevorzugte Gestaltung der Vorderkante 310 des Flügels 3 entnehmbar, wobei die Stirnfläche gemäß a) rechteckförmigen Querschnitt, gemäß b) eine gleichartige Querschnittsform mit abgerundeten Kanten 3101 und gemäß Skizze c) eine Abrundung 3102 zeigt.

Der sich von den Flügeln gemäß dem Stand der Technik wesentlich unterscheidende erfindungsgemäße Flügel 3 ist relativ zum Verlauf der zugewandten Fläche 20 des Siebkorbes 2 so positioniert, dass sich die Fläche 30 des Flügels 3 von seiner Vorderkante 310 zur Endkante 330 hin immer weiter von der Fläche 20 entfernt bzw. der radiale Abstand *ar* von vorne nach hinten zunimmt. Der kleinste Radialabstand arv liegt bei der Vorderkante 310, der maximale Abstand *arh* bei der rückseitigen Endkante 330.

Gemäß Fig. 5 ist der Krümmungsradius *rsk* der Fläche 20 des Siebkorbes 2 größer als jeder der beiden Krümmungsradien *rf1* und *rf2* des voreilenden Bereiches 31 und des nacheilenden Bereiches 33 der Fläche 30 des Flügels 3. Die Fläche 30 weist vorteilhafterweise im Bereich der vorderen Endkante 310 einen nahezu parallelen Verlauf zur Fläche 20 auf. Eine unmittelbar im Bereich der Vorderkante 310 an den vorderen Bereich 31 angelegte Tangentialebene *etf* schließt mit der radial entsprechenden an die Fläche 20 angelegten Tangentialebene *ets* einen spitzen Winkel α von wenigen Graden ein, der vom Radius *rf1* der Krümmung im Bereich der Vorderkante 310 bestimmt wird.

Der radiale Abstand ar der Fläche 30 steigt vom Minimalabstand *arv* kontinuierlich zu einem Maximalabstand *arh* an und durch diese "Schrägstellung" des Flügels 3 in Bezug auf die Drehrichtung *dr* bzw. gegenüber dem Siebkorb 2 ist die für das Rückspülen wirksame Sogwirkung bei der Bewegung des Flügels 3 relativ zum Siebkorb 2 über die gesamte Flügelerstreckung in Drehrichtung *dr* sichergestellt.

Gemäß einer speziellen Ausführungsform kann vorgesehen sein, dass der Radius *rf1* der Krümmung des vorderen Bereiches 31 der Fläche 30 kleiner ist als der Radius *rf2* der Krümmung im nacheilenden Bereich 33, wobei in der Zwischenzone 32 zwischen den beiden unterschiedlichen Krümmungen ein Übergangsbereich vorgesehen ist. Eine etwa dem Verlauf einer Erzeugenden der Fläche 30 folgende Kante zwischen dem stärker gekrümmten Anlaufbereich 31 und dem weniger stark gekrümmten Auslaufbereich 33 der Fläche 30 ist nicht wünschenswert.

Die beschriebene Änderung des Grades der Krümmung über den Verlauf des Flügels 3 hin bringt vorteilhafte Änderungen in den Strömungsverhältnissen und führt in der Suspension zu günstigen Druckänderungen. Die Krümmungen sind bevorzugt kreiszylindrisch, können aber auch oval oder elliptisch ausgeführt sein.

Von besonderem Vorteil ist es, wenn die an den voreilenden Endbereich 31 der siebkorbnahen Fläche 30,30' bzw. an den Nahbereich der Spitze oder

Vorderkante 310 des Flügels 3,3' angelegte Tangentialebene *etf* einen Winkel α von 0 bis 15°, vorzugsweise von 0 bis 8°, insbesondere von 0 bis 2°, mit der an eine radial entsprechende Erzeugende *ezs* der dem Flügel 3,3' zugewandten Fläche 20,20' des Siebkorbes 2 angelegten Tangentialebene *ets* einschließt. Damit werden ein strömungsgünstiger Verlauf der Fläche 30 und eine gute Sogwirkung erreicht. Diese Dimensionierung gilt für innerhalb und/oder außerhalb des Siebkorbes 2 umlaufende Flügel 3,3'.

Zweckmäßig kann es sein, wenn die Krümmung der siebkorbnahen Fläche 30 des Flügels 3 in ihrem vorderen bzw. voreilenden Bereich 31 um 5 bis 20%, vorzugsweise um 10 bis 15%, größer ist als die Krümmung der zugewandten Fläche 20 des Siebkorbes 2 und wenn die Krümmung der siebkorbnahen Fläche 30 des Flügels 3 in ihrem nach-eilenden Bereich 33 um 0 bis 9%, vorzugsweise um 0 bis 4%, größer ist als die Krümmung der Fläche 30 des Siebkorbes 2.

Fig. 6 zeigt schematisch den Siebkorb 2 eines Zentripetal-Sortierers mit außen um den Siebkorb 2 rotierenden Flügeln 3' mit Flächen 30', welche eine geringere Krümmung als die Außenfläche 20' des Siebkorbes 2 aufweisen und mit ihrer konvexen Fläche 30' der Außenfläche 20' des Siebkorbes 2 zugewandt sind. Mit strichlierten Linien ist noch angedeutet, dass die Krümmung des Flügels 3' im vorderen Bereich 31' unter Umständen auch "Unendlich" groß sein kann, d.h., dass der Winkel α an der Endkante 310 den Grenzwert 0° annehmen könnte.

Die Fig. 7 zeigt einen Rotor 300 mit höhenmäßig gegeneinander versetzten, zig-zag-förmig angeordneten, erfindungsgemäß ausgebildeten Flügeln 3. In Fig. 8 ist ein Rotor 300 mit umfangsmäßig gegeneinander versetzt angeordneten Flügeln 3 dargestellt. Fig. 9 zeigt einen erfindungsgemäß ausgestatteten Rotor 300 mit längs einer ansteigenden Spirallinie angeordneten Flügeln 3.

Die Fig.10 bis 16 zeigen erfindungsgemäß ausgebildete Flügel 3,3' mit der Reihe nach trapezförmiger, dreieckiger und prinzipiell trapezförmiger Gesamtkontur. Der Flügel 3 gemäß Fig. 12 besitzt auf seiner Fläche 30 angeordnete, im Winkel γ zur Richtung der Flügelerzeugenden ezf verlaufende, in diesem Fall etwa parallel zum unteren Seiten-rand 35 angeordnete, leistenartige Verwirbelungserhebungen 308. Anstelle der Erhebungen 308 können auch nutenförmige Vertiefungen im Flügel 3 ausgebildet werden.

Der von den gegen die Drehrichtung dr auseinanderstrebenden Seitenrändern 35 eingeschlossene Winkel ω beträgt 20 bis 60°, bevorzugt 25 bis 50°. Die etwa leistenartigen Erhebungen 308 bzw. die Vertiefungen auf der Fläche 30 eines Flügels 3 lösen bei Bewegung des Flügels 3 lokale Unterdruckwirbel aus, welche die Ablösung von festhaftenden Fremdstoffpartikeln vom Siebkorb 2 unterstützen.

Beim Flügel 3 gemäß Fig. 13 sind die Seitenkanten 35 konvex abgewinkelt ausgebildet, wobei die an die vordere, kurze Querkante 310 direkt anschließenden Abschnitte 351 den Winkel ω miteinander einschließen. Die Seitenränder 35 des Flügels 3 der Fig. 14 sind in Form gleichmäßiger Stufen 352 ausgeführt. Die stufenartige Ausbildung der Seitenränder 35 bringt eine wesentliche Steigerung ihrer Gesamtlänge und fördert so die Turbulenz der Faserstoff-Suspension bei der Rotation der Flügel 3.

Die Konturform des Flügels 3 der Fig. 15 weist im vorderen Bereich divergierende Seitenränder 35 auf, welche etwa im rückseitigen Drittel der Fläche 30 sich nach innen hin abzubiegen beginnen und in zwei kurzen Ästen nach rückwärts im Winkel aufeinander zu verlaufen und mit der Endkante 330 enden. Der Flügel 3 gemäß der Fig. 16 weist schwalbenschwanzförmige Kontur mit einer kurzen Vorderkante 310 auf.

In Fig. 17, 18 und 19 sind schematisch Flügel 3, 3' dargestellt, die auf unterschiedliche Art und Weise mit den vom Rotor 300 abgehenden Armen bzw. Stegen 382 bzw. Trägern 384 verbunden werden können. Die Flügel 3,3' bestehen aus gebogenem Blech, insbesondere mit einer zueinander parallel verlaufenden Außenfläche 30 und Innenfläche 3001. Gemäß Fig. 17 und 18 ist an den Flügel 3,3' ein Fußteil 383 angeformt. Der Fußteil 383 gemäß Fig. 17 besitzt eine innenliegende hülsen-förmige Ausnehmung 385, in die ein Fortsatz 386 des Trägers 382 eingeführt ist. Seitliche Vorsprünge 387 nehmen die seitlichen Begrenzungen 388 der Ausnehmung 385 auf. Die Verbindung zwischen dem Vorsprung 386 und der Ausnehmung 385 erfolgt - wie angedeutet - mit einer Schraube.

Bei der Ausführungsform des Flügels 3, 3' gemäß Fig. 18 ist der Endbereich des Fußteils 383 mit einem Vorsprung 389 versehen, der mit einem Vorsprung 390 des Steges 382 zusammenwirkt. Die Vorsprünge 389 und 390 werden - wie bei 384 angedeutet - miteinander verschraubt.

Gemäß Fig. 19 kann der Flügel 3,3' mittels bei 384 angedeuteten Schrauben mit einem an dem Träger bzw. Steg 382 befestigten Tragteil 391 verschraubt werden.

Die dargestellten Ausführungsformen lassen einen einfachen Austausch der Flügel 3,3' zu, so dass ein mit derartigen Flügeln versehener Sortierer rasch an unterschiedliche Betriebszustände angepaßt werden kann.

## Patentansprüche

1. Sortierer für bei der Erzeugung von Papier, Pappe od. dgl. anfallendes Sortiergut, insbesondere zur Sortierung von Holzstoff, Zellstoff, deinktem oder undeinktem Sekundär-Faserstoff, Ausschuß zur Reinigung und Fraktionierung von Stoff, zur Siebwasseraufbereitung, zur Abtrennung von Verunreinigungen, insbesondere von Holz-, Stein-, Metall- oder Plastikteilchen, Druckerfarben, Harzen od. dgl., mit einem in einem Gehäuse (5) angeordneten zylindrischen Siebkorb (2) mit Durchtrittsöffnungen (204), z.B. Schlitzen, und einem eine Mehrzahl von Flügeln (3,3') tragenden rotationsparaboloidförmigen, kegelförmigen oder zylindrischen Rotor (300), bei dessen Drehung die Flügel (3,3') in geringem Abstand entlang der Wand des Siebkorbes (2) vorbeibewegbar sind, wobei das zu sortierende Gut an jener Seite des Siebkorbes (2) zugeführt wird, an der die Flügel (3,3') vorbeibewegt werden und wobei die Flügel (3,3') an ihrer siebkorbnahen Fläche (30,30') konvex gekrümmt sind, wobei der Radialabstand (ar) zwischen dem in Drehrichtung (dr) vordersten bzw. voreilenden Endbereich (31), insbesondere dem vorderen Endpunkt oder der Vorderkante (310) der siebkorbnahen Fläche (30, 30') des Flügels (3, 3'), und der dieser Fläche (30, 30') zugewandten Fläche (20, 20') des Siebkorbes (2) einem Minimalabstand (arv) entspricht und zum nacheilenden, hintersten Bereich (33) bzw. zur Endkante (330) der Flügel (3, 3') hin auf einen Maximalabstand (arh) ansteigt, und wobei die Flügel (3, 3') des rotationsparaboloidförmigen, kegelförmigen oder zylindrischen Rotors (3) in mehreren Reihen übereinander und höhen-und/oder umfangsmäßig, jeweils bezogen auf Erzeugende und/oder Umfangslinien des Siebkorbes (2), versetzt angeordnet und die einzelnen Flügel (3) an den von dem Schaft (381) oder dem Körper des Rotors (300) abgehenden Trägern bzw. Stegen (382) mit Befestigungseinrichtungen oder Halteteilen, z.B. Schrauben oder Nieten, und/oder mittels Klebe-, Löt- oder Schweißverbindung, insbesondere auswechselbar, befestigt sind, **dadurch gekennzeichnet, dass** eine an den vorderen Endbereich (31) der siebkorbnahen Fläche (30, 30') oder an den Nahbereich der Spitze der Vorderkante (310) des Flügels (3, 3') angelegte Tangentialebene (etf) einen Winkel (α) von 0 bis 15°, vorzugsweise von 0 bis 8°, insbesondere von 0 bis 2°, mit einer an eine radial entsprechende Erzeugende (ezs) der dem Flügel (3, 3') zugewandten Fläche (20, 20') des Siebkorbes (2) angelegten Tangentialebene (ets) einschließt, wobei die einzelnen Flügel (3, 3') plattenartig mit einer von der Vorderkante oder Spitze (310) bis hin zur Endkante (330) gleichbleibenden Materialstärke (ms), vorteilhafterweise mit einer Dicke von 2 bis 8 mm, insbesondere von 5 bis 6 mm, ausgebildet sind und vorzugsweise die Flügel (3,3') aus gebogenem Blech, gebildet sind und die einzelnen Flügel (3) in Draufsicht im wesentlichen Dreiecks-, Deltoid-, Trapez- oder Schwalbenschwanzkontur aufweisen.

2. Sortierer nach Anspruch 1, **dadurch gekennzeichnet, dass** bei Anordnung des Rotors (300) mit den Flügeln (3, 3') innerhalb des Siebkorbes (2) die senkrecht zur Achse (a3) des Rotors (300) ausgebildete(n) Krümmung(en) der Fläche (30) größer ist (sind) als die entsprechende Krümmung der der Fläche (30) zugewandten Innenfläche (20) des Siebkorbes (2) und dass bei Anordnung der Flügel (3') außerhalb des Siebkorbes (2) die Krümmung(en) der Fläche (30') kleiner oder gleich der Krümmung der der Fläche (30') zugewandten Außenfläche (20') des Siebkorbes (2) ist (sind).

3. Sortierer nach Anspruch 1 oder 2, **dadurch gekennzeichnet, dass** die siebkorbnahe Fläche (30, 30') der einzelnen Flügel (3, 3') in einem an der vorderen Spitze oder Vorderkante (310) beginnenden Bereich (31) eine stärkere Krümmung aufweist als in dem diesem Bereich (31) nacheilenden Bereich (33), wobei vorzugsweise die Krümmung der siebkorbnahen Fläche (30,30') des Flügels (3) im vorderen Bereich (31) um 5 bis 20 %, vorzugsweise um 10 bis 15 %, stärker ist als die Krümmung der zugewandten Fläche (20,20') des Siebkorbes (2) und dass die Krümmung der siebkorbnahen Fläche (30,30') des Flügels (3,3') in ihrem nacheilenden Bereich (33) um 0 bis 9 %, vorzugsweise um 0 bis 4 %, stärker ist als die Krümmung der zugewandten Fläche (30,30') des Siebkorbes (2) und wobei vorzugsweise die Zone des Übergangs von der vorzugsweise kreiszylindrischen Krümmung des voreilenden Bereiches (31) des Flügels (3,3') in die vorzugsweise kreiszylindrische Krümmung des nacheilenden Bereiches (33) im mittleren Drittel der Längserstreckung des Flügels (3,3') verläuft, wobei der Übergang vom stärker gekrümmten, voreilenden Bereich (31) in den weniger stark gekrümmten, nacheilenden Bereich (33) stetig erfolgt.

4. Sortierer nach einem der Ansprüche 1 bis 3, **dadurch gekennzeichnet, dass** die siebkorbnahe Fläche (30,30') der Flügel (3,3') im wesentlichen parallel zur Achse (a3) des Rotors (300) verlaufende Erzeugende aufweist.

5. Sortierer nach einem der Ansprüche 1 bis 4, **dadurch gekennzeichnet, dass** die Stirnfläche (310) der Flügel (3,3') im wesentlichen schmalrechteckförmig ausgebildet ist, wobei die beiden vorderen Eckkanten (3101, 3102) gegebenenfalls abgerundet ausgebildet sind.

6. Sortierer nach einem der Ansprüche 1 bis 5, **dadurch gekennzeichnet, dass** die Kontur der Flügel (3, 3') bzw. der Flächen (30, 30') in Draufsicht in ihrem in Drehrichtung (dr) voreilenden Endbereich (310) schmäler ausgebildet ist als im Bereich der Endkante (330).

7. Sortierer nach einem der Ansprüche 1 bis 6, **dadurch gekennzeichnet, dass** die Flügel (3,3'), ausgehend von einer vorderen Spitze oder schmalen Vorderkante (310) in einem Winkel (ω) nach rückwärts zu auseinanderstrebende und sich geradlinig oder gekrümmt erstreckende, sich aus- oder einbauchende und/oder stufig ausgebildete Seitenränder (35) aufweisen und vorzugsweise die beiden, von der vorderen Spitze oder der Vorderkante (310) des Flügels (3,3') sich insbesondere geradlinig und auseinanderstrebend nach rückwärts erstreckenden Seitenkanten (35) oder die linearen Abschnitte der beiden Seitenkanten (35) miteinander einen Winkel (ω) von 40 bis 120°, vorzugsweise von 60 bis 90°, einschließen.

8. Sortierer nach einem der Ansprüche 1 bis 7, **dadurch gekennzeichnet, dass** die siebkorbnahe Fläche (30, 30') der Flügel (3, 3') in einem spitzen Winkel (γ), vorzugsweise von 10 bis 45°, insbesondere von 15 bis 30°, zur Erzeugenden (ezf) dieser Fläche (30,30') verlaufende, voneinander beabstandete, leistenartige Erhebungen oder geradlinige Vertiefungen (308) trägt, welche durch Anbringung, z.B. Auflöten, Aufschweißen oder Aufkleben, von leisten-oder stabförmigen Elementen auf die Fläche (30,30') oder durch Abtragung von oder durch Ausbildung von Nuten im Flügelmaterial, z.B. durch Ausfräsung, gebildet sind.

9. Sortierer nach einem der Ansprüche 1 bis 8, **dadurch gekennzeichnet, dass** die einzelnen Flügel (3, 3') am Rotor (300) in Drehrichtung (dr) gesehen in Form einer ansteigenden Spirallinie angeordnet sind.

10. Sortierer nach einem der Ansprüche 1 bis 9, **dadurch gekennzeichnet, dass** der Rotor (300) mit mehreren, einander gleichenden, insbesondere lösbar miteinander verbundenen, Flügel (3,3') tragenden Rotormodulen aufgebaut ist.

11. Sortierer nach einem der Ansprüche 1 bis 10, **dadurch gekennzeichnet, dass** der Rotor (300) eine Mehrzahl von von seinem Schaft bzw. dem Rotorkörper (381) abgehenden Trägern, Stegen (382) getragenen, voneinander gleichmäßig beabstandeten, bevorzugt sich in Richtung der Erzeugenden der Peripherie des Rotors (300) erstreckenden Trägerleisten (380) aufweist, welche die Flügel (3') tragen.

12. Sortierer nach einem der Ansprüche 1 bis 11, **dadurch gekennzeichnet, dass** das Verhältnis des minimalen Abstandes (arv) der Fläche (30,30') eines Flügels (3,3') vom Siebkorb (2) zum maximalen Abstand (arh) 0,05 bis 0,5, vorzugsweise 0,1 bis 0,3, beträgt.

13. Flügel für Sortierer für bei der Erzeugung von Papier, Pappe od. dgl. anfallendes Sortiergut, insbesondere zur Sortierung von Holzstoff, Zellstoff, deinktem oder undeinktem Sekundär-Faserstoff, Ausschuß, zur Reinigung und Fraktionierung von Stoff, zur Siebwasseraufbereitung, zur Abtrennung von Verunreinigungen, insbesondere von Holz-, Stein-, Metall- oder Plastikteilchen. Druckerfarben, Harzen od. dgl., insbesondere nach einem der Ansprüche 1 bis 12, bei welchem Flügel (3,3') die siebkorbnahe Fläche (30,30') konvex gekrümmt ist, **dadurch gekennzeichnet, dass** der Flügel (3,3') in Form einer gebogenen oder gekrümmten Platte mit einer von der Vorderkante oder Spitze (310) bis hin zur Endkante (330) gleichbleibenden Materialstärke (ms) mit einer Dicke von 2 bis 8 mm, vorteilhafterweise von 5 bis 6 mm, ausgebildet ist, wobei der Flügel (3,3') aus gebogenem Blech gebildet ist und wobei der Flügel (3) in Draufsicht im wesentlichen Dreiecks-, Deltoid-, Trapez- oder Schwalbenschwanzkontur aufweist.

14. Flügel nach Anspruch 13, **dadurch gekennzeichnet, dass** die siebkorbnahe Fläche (30,30') des Flügels (3,3') in einem an der vorderen Spitze oder Vorderkante (310) beginnenden, voreilenden Bereich (31) eine stärkere Krümmung aufweist als in dem diesem Bereich (31) nacheilenden Bereich (33), wobei vorzugsweise die Zone des Übergangs von einer vorzugsweise kreiszylindrischen Krümmung des voreilenden Bereiches (31) des Flügels (3,3') in eine vorzugsweise kreiszylindrische Krümmung des nacheilenden Bereiches (33) im mittleren Drittel der Längserstreckung des Flügels (3,3') verläuft, wobei der Übergang stetig erfolgt.

15. Flügel nach einem der Ansprüche 13 oder 14, **dadurch gekennzeichnet, dass** die Stirnfläche (310) des Flügels (3,3') im wesentlichen schmalrechteckförmiges Profil aufweist, wobei die beiden vorderen Eckkanten (3101,3102) gegebenenfalls abgerundet ausgebildet sind.

16. Flügel nach einem der Ansprüche 13 bis 15, **dadurch gekennzeichnet, dass** die Kontur des Flügels (3,3') bzw. der Flächen (30,30') in Draufsicht in ihren in Drehrichtung (dr) voreilenden (End)-Bereichen (310) schmäler ausgebildet ist als im Bereich der Endkante (330).

17. Flügel nach einem der Ansprüche 13 bis 16, **dadurch gekennzeichnet, dass** die Seiten (35) des Flügels (3,3') ausgehend von einer vorderen Spitze oder schmalen Vorderkante (310) in einem Winkel (ω) nach rückwärts zu auseinanderstreben und sich geradlinig oder gekrümmt erstreckende, sich aus- oder einbauchende und/oder stufig ausgebildete Abschnitte aufweisen, wobei gegebenenfalls die beiden, von der vorderen Spitze oder der Vorderkante (310) des Flügels (3,3') sich insbesondere geradlinig und auseinanderstrebend nach rückwärts erstreckenden Seitenränder (35) oder geradlinige Abschnitte der beiden Seitenränder (35) miteinander einen Winkel (ω) von 40 bis 120°, vorzugsweise von 60 bis 90°, einschließen.

18. Flügel nach einem der Ansprüche 13 bis 17, **dadurch gekennzeichnet, dass** die siebkorbnahe Fläche (30,30') des Flügels (3,3') in einem spitzen Winkel (γ) vorzugsweise von 10 bis 45°, insbesondere von 15 bis 30°, zur Erzeugenden dieser Fläche (30,30') verlaufende, voneinander beabstandete, leistenartige Erhebungen und/oder geradlinige Vertiefungen (308) trägt, welche durch Anbringung, z.B. Auflöten, Aufschweißen oder Aufkleben, von leisten- oder stabförmigen Elementen auf die Fläche (30,30') oder durch Abtragung von oder durch Ausbildung von Nuten im Flügelmaterial, z.B. durch Ausfräsung, gebildet sind.

19. Flügel nach einem der Ansprüche 13 bis 18, **dadurch gekennzeichnet, dass** der Flügel (3,3') auf seiner Innenfläche (3001) mit einem Tragteil (383) verbunden ist, an dem Befestigungseinrichtungen, z.B. Hülsen, Ausnehmungen, Bohrungen, Absätze zur Montage an Trägern oder Stegen (382), ausgebildet sind.

20. Flügel nach einem der Ansprüche 13 bis 19, **dadurch gekennzeichnet, dass** im Flügel (3,3') Schraublöcher (385) zum Anschrauben an einem Träger (382) ausgebildet sind.

## Claims

1. Screen for screening material occurring in the production of paper, board and the like, particularly for screening mechanical pulp, chemical pulp, deinked or non-deinked secondary fibres, broke; for cleaning and fractionating pulp, for white water treatment, for removing impurities, particularly wood, stone, metal or plastic particles, ink, resins or similar, using a cylindrical screen basket (2) mounted in a casing (5) and with openings (204), e.g. slots, for the material to pass through, and a rotor (300) which is shaped either as a paraboloid of revolution, or as a cone or cylinder, having several blades (3, 3'), which can be moved closely along the wall of the screen basket (2) when the rotor rotates, where the material to be screened is fed in at the side of the screen basket (2) along which the blades (3, 3') move and where the blades (3, 3') have convex curvature on the surface (30, 30') facing the screen basket, where the radial clearance (ar) between the frontmost / leading sector (31), viewed in the direction of rotation (dr), particularly the front end point or the front edge (310) of the surface (30, 30') of the blade (3, 3') facing the screen basket and the surface (20, 20') of the screen basket (2) facing this surface (30, 30') corresponds to a minimum clearance (arv) and rises to a maximum clearance (arh) towards the rearmost / trailing sector (33) or the rear edge (330) of the blades (3, 3'), and where the blades (3, 3') of the rotor (3), which is shaped as a paraboloid of revolution, cone or cylinder, are mounted in several rows one above the other, and offset in height and/or round the circumference, each in relation to the generatrix and/or circumferential lines of the screen basket (2) and where the individual blades (3) are secured by means of fastenings or retaining parts, e.g. screws or rivets, and/or using adhesive, soldered or welded connections, particularly renewably, to the carriers or web plates (382) extending outwards from the shaft (381) or the body of the rotor (300), **characterised by** a tangential plane (etf) at the front sector (31) of the surface (30, 30') facing the screen basket or at the area around the tip of the front edge (310) of the blade (3, 3') enclosing an angle (∝) of 0° to 15°, preferably 0° to 8°, particularly 0° to 2°, with a tangential plane (ets) at a radially corresponding generatrix (ezs) of the surface (20, 20') of the screen basket (2) facing the blade (3, 3'), where the individual blades (3, 3') are plate-type, with the same material thickness (ms) from the front edge or tip (310) to the rear edge (330), advantageously of 2 to 8 mm, particularly of 5 to 6 mm, and preferably the blades (3, 3') are made of bent sheet metal, and the individual blades (3) have largely triangular, deltoid, trapezoidal or dovetail contours in a horizontal projection.

2. Screen according to Claim 1, **characterised by** the curvature(s) of the surface (30) formed vertically to the axis (a3) of the rotor (300) being larger than the corresponding curvature of the inner surface (20) of the screen basket (2) facing the surface (30) if the rotor (300) is mounted with blades (3, 3') inside the screen basket (2), and by the curvature(s) of the surface (30') being smaller than or equal to the curvature of the outer surface (20') of the screen basket (2) facing the surface (30') if the blades (3') are mounted outside the screen basket (2).

3. Screen according to Claim 1 or 2, **characterised by** the surface (30, 30') of the individual blades (3, 3') facing the screen basket having a larger curvature in a sector (31) beginning at the front tip or front edge (310) than in the sector (33) trailing after this sector (31), where preferably the curvature of the surface (30, 30') of the blade (3) facing the screen basket is greater at the front sector (31) by 5% to 20%, preferably by 10% to 15%, than the curvature of the surface (20, 20') of the screen basket (2) facing it and by the curvature of the surface (30, 30') of the blade (3,3') facing the screen basket being greater in its trailing sector (33) by 0% to 9%, preferably by 0% to 4%, than the curvature of the surface (30, 30') of the screen basket (2) facing it, and where preferably the transition zone from the preferably circular cylindrical curvature of the leading sector (31) of the blade (3, 3') to the preferably circular cylindrical curvature of the trailing sector (33) extends over the middle third of the length of the blade (3, 3'), with the transition from the more strongly curved, leading sector (31) to the less curved trailing sector (33) taking place steadily.

4. Screen according to one of Claims 1 to 3, **characterised by** the surface (30, 30') of the blades (3, 3') facing the screen basket having generatrices which run largely parallel to the axis (a3) of the rotor (300).

5. Screen according to one of Claims 1 to 4, **characterised by** the face end (310) of the blades (3, 3') being shaped largely as a narrow rectangle, where the two front corners (3101, 3102) may be rounded off.

6. Screen according to one of Claims 1 to 5, **characterised by** the contour of the blades (3, 3') or of the surfaces (30, 30') being narrower in a horizontal projection in the leading front sector (310), viewed in the direction of rotation (dr), than in the area of the rear edge (330).

7. Screen according to one of Claims 1 to 6, **characterised by** the blades (3, 3') having side edges (35) shaped in a straight or curved, convex or concave line and/or in steps, beginning at a front tip or narrow front edge (310) and diverging at an angle (ω) towards the rear, and by preferably the two side edges (35) extending from the front tip or front edge (310) of the blade (3, 3'), particularly in a straight line and diverging towards the rear, or the linear sections of the two side edges (35), together enclosing an angle (ω) of 40° to 120°, preferably of 60° to 90°.

8. Screen according to one of Claims 1 to 7, **characterised by** the surface (30, 30') of the blades (3, 3') facing the screen basket having strip-like elevations or straight-line recesses (308) spaced at a certain distance from one another, running at an acute angle (γ), preferably of 10° to 45°, particularly of 15° to 30°, to the generatrix (ezf) of this surface (30, 30'), and which are formed by attaching, e.g. soldering, welding or gluing on, strip or rod-shaped elements to the surface (30, 30') or by cutting or shaping grooves in the blade material, e.g. by milling.

9. Screen according to one of Claims 1 to 8, **characterised by** the individual blades (3, 3') on the rotor (300) being arranged in the shape of an ascending spiral line, viewed in the direction of rotation (dr).

10. Screen according to one of Claims 1 to 9, **characterised by** the rotor (300) consisting of several rotor modules that are similar to each other, especially detachably connected with each other and that carry blades (3, 3').

11. Screen according to one of Claims 1 to 10, **characterised by** the rotor (300) having several blade supports (380) on carriers, web plates (382) extending outwards from its shaft or the rotor body (381), mounted with uniform clearance to one another, preferably extending in the direction of the generatrix of the periphery of the rotor (300), on which blade supports (380) the blades (3') are mounted.

12. Screen according to one of Claims 1 to 11, **characterised by** the ratio of the minimum clearance (arv) to the maximum clearance (arh) between the surface (30, 30') of a blade (3, 3') and the screen basket (2) being 0.05 to 0.5, preferably 0.1 to 0.3.

13. Blade for screens used for screening material occurring in the production of paper, board and the like, particularly for screening mechanical pulp, chemical pulp, deinked or non-deinked secondary fibres, broke; for cleaning and fractionating pulp, for white water treatment, for removing impurities, particularly wood, stone, metal or plastic particles, ink, resins or similar, particularly according to one of Claims 1 to 12, where the surface (30, 30') of such blade (3, 3') facing the screen basket has a convex curvature, **characterised by** the blade (3, 3') being shaped as a bent or curved plate, with the same material thickness (ms) from the front edge or tip (310) to the rear edge (330), advantageously of 2 to 8 mm, particularly of 5 to 6 mm, where the blade (3, 3') is made of bent sheet metal, and blade (3) has largely, triangular, deltoid, trapezoidal or dovetail contours in a horizontal projection.

14. Blade according to Claim 13, **characterised by** the surface (30, 30') of the blade (3, 3') facing the screen basket showing stronger curvature in a leading sector (31) beginning at the front tip or front edge (310) than in the sector (33) trailing after this sector (31), where preferably the transition zone from a preferably circular cylindrical curvature of the leading sector (31) of the blade (3, 3') extends into a preferably circular cylindrical curvature of the trailing sector (33) in the middle third of the length of the blade (3, 3'), with the transition taking place steadily.

15. Blade according to one of Claims 13 or 14, **characterised by** the face end (310) of the blade (3, 3') having a largely narrow rectangular profile, where the two front corner edges (3101, 3102) may be rounded off.

16. Blade according to one of Claims 13 to 15, **characterised by** the contour of the blade (3, 3') or of the surfaces (30, 30') being narrower in a horizontal projection in their leading sectors (310), viewed in the direction of rotation (dr), than at the rear edge (330).

17. Blade according to one of Claims 13 to 16, **characterised by** the sides (35) of the blade (3, 3') diverging towards the rear from a front tip or narrow front edge (310) at an angle (ω) and having sections shaped in a straight or curved, convex or concave line and/or in steps, where the two side edges (35) or straight sections of the two side edges (35) extending especially in a straight line and diverging towards the rear from the front tip or front edge (310) of blade (3, 3') may enclose an angle (ω) of 40° to 120°, preferably of 60° to 90°.

18. Blade according to one of Claims 13 to 17, **characterised by** the surface (30, 30') of the blade (3, 3') facing the screen basket having strip-like elevations and/or straight-line recesses (308) spaced at a certain distance from one another, running at an acute angle (γ), preferably of 10 to 45°, particularly of 15 to 30°, to the generatrix of this surface (30, 30'), and which are formed by attaching, e.g. soldering, welding or gluing on, strip or rod-shaped elements to the surface (30, 30') or by cutting or shaping grooves in the blade material, e.g. by milling.

19. Blade according to one of Claims 13 to 18, **characterised by** the blade (3, 3') being connected to a carrier element (383) attached to its inner surface (3001), on which fastening devices, e.g. sleeves, recesses, drill holes, shoulders for mounting on carriers or web plates (382), are provided.

20. Blade according to one of Claims 13 to 19, **characterised by** the blade (3,3 ') having screw holes (385) for screwing it to a carrier (382).

## Revendications

1. Classeur pour la classification de matières présentes dans la production de papier, de carton ou similaire, surtout pour la classification des pâtes mécaniques et chimiques, des fibres secondaires désencrées ou non désencrées, des casses; pour la purification et le fractionnement de pâtes, pour le traitement d'eau blanche; pour l'élimination d'impuretés, surtout de particules de bois, de pierres, de pièces métalliques ou plastiques, d'encre, de résines ou similaires, avec un panier (2) cylindrique, monté dans un carter (5) et avec des ouvertures (204), p. ex. des fentes, de passage de la matière, et un rotor (300) formé en tant que paraboloïde de révolution ou cône ou cylindre, ayant plusieurs ailes (3, 3') pouvant être mues le long de la paroi du panier (2) à petite distance pendant la rotation du rotor, où la matière à classifier est alimentée de ce côté du panier (2) le long duquel les ailes (3, 3') meuvent et où les ailes (3, 3') ont une courbe convexe sur la surface (30, 30') proche du panier, la distance radiale (ar) entre le secteur le plus avancé / secteur antérieur (31), vu au sens de rotation (dr), surtout la pointe antérieure ou arête antérieure (310) de la surface (30, 30') de l'aile (3, 3') proche du panier et la surface (20, 20') du panier (2) proche de la surface (30, 30') correspondant à la distance minimale (arv) et augmentant à une distance maximale (arh) vers le dernier secteur / secteur postérieur (33) ou arête postérieure (330) des ailes (3, 3'), et les ailes (3, 3') du rotor (3), qui a la forme d'un paraboloïde de révolution ou cône ou cylindre, étant montées en plusieurs rangs l'un au-dessus de l'autre, et décalées sur la hauteur / la circonférence toujours par rapport à la génératrice et/ou les lignes circonférentielles du panier (2) et les ailes individuelles (3) étant fixées avec des éléments de fixation ou de retenue, par ex. des boulons ou rivets, et/ou avec de l'adhésif, par brasage ou soudage, particulièrement renouvelables, aux porteurs ou barrettes (382) s'étendant en dehors de la tige (381) ou le corps du rotor (300), **caractérisé en ce qu'**une plaine tangentielle (etf) au secteur antérieur (31) de la surface (30, 30') proche du panier ou dans l'aire atour de la pointe de l'arête antérieure, (310) de l'aile (3, 3') enferme un angle (∝) de 0° à 15°, de préférence de 0° à 8°, surtout de 0° à 2°, avec une plaine tangentielle (ets) à la génératrice radialement correspondante (ezs) de la surface (20, 20') du panier (2) proche de l'aile (3, 3'), où les ailes individuelles (3, 3') ont la forme d'une plaque, ayant la même épaisseur de matière (ms) dès l'arête antérieure ou la pointe (310) à l'arête postérieure (330), avantageusement de 2 à 8 mm, surtout de 5 à 6 mm, où les ailes (3, 3') sont, de préférence, fabriquées de tôle métallique pliée et les ailes (3) individuelles ont des contours largement triangulaires, deltoïdes, trapézoïdaux ou en queue d'aronde en projection horizontale.

2. Classeur selon la revendication 1, **caractérisé en ce que**, dans le cas d'un montage du rotor (300) avec ses ailes (3, 3') à l'intérieur du panier (2), la ou les courbe(s) de la surface (30) verticale(s) à l'axe (a3) du rotor (300) est/sont plus large(s) que la courbe correspondante de la surface (20) intérieure du panier (2) proche de la surface (30), et, dans le cas de la disposition des ailes (3') en dehors du panier (2), **en ce que** la ou les courbe(s) de la surface (30') est/sont plus petite(s) ou égale(s) à la courbe de la surface extérieure (20') du panier (2) proche de la surface (30').

3. Classeur selon la revendication 1 ou 2, **caractérisé en ce que** la surface (30, 30') des ailes (3, 3') individuelles proche du panier a une courbe plus large à un secteur (31) commençant à la pointe antérieure ou arête antérieure (310) que dans le secteur (33) postérieur à ce secteur (31), la courbe de la surface (30, 30') de l'aile (3) proche du panier étant, de préférence, plus large de 5% à 20%, de préférence de 10% à 15%, dans le secteur antérieur que la courbe de la surface (20, 20') du panier (2) proche de celle-ci, et **en ce que** la courbe de la surface (30, 30') de l'aile (3,3') proche du panier est plus importante dans son secteur postérieur (33) de 0% à 9%, de préférence de 0% à 4%, que la courbe de la surface (30, 30') du panier (2) proche de celle-ci, et où, de préférence, la zone de transition à partir de la courbe, de préférence cylindrique circulaire, du secteur antérieur (31) de l'aile (3, 3') à une courbe, de préférence cylindrique circulaire, du secteur postérieur (33) s'étend sur le tiers situé au centre de la longueur de l'aile (3, 3'), la transition du secteur antérieur (31), plus courbé, vers le secteur postérieur (33), moins courbé, ayant lieu en continu.

4. Classeur selon l'une des revendications 1 à 3, **caractérisé en ce que** la surface (30, 30') des ailes (3, 3') proche du panier a des génératrices s'étendant largement en parallèle à l'axe (a3) du rotor (300).

5. Classeur selon l'une des revendications 1 à 4, **caractérisé en ce que** la face avant (310) des ailes (3, 3') a essentiellement la forme d'un rectangle étroit, les deux coins avants (3101, 3102) pouvant être arrondis.

6. Classeur selon l'une des revendications 1 à 5, **caractérisé en ce que** le contour des ailes (3, 3') ou des surfaces (30, 30'), en projection horizontale, est plus étroit dans le secteur antérieur (310), vu au sens de rotation (dr), que dans l'aire du secteur postérieur (330).

7. Classeur selon l'une des revendications 1 à 6, **caractérisé en ce que** les ailes (3, 3') ont des arêtes latérales (35) rectilignes ou courbées, convexes ou concaves et/ou à gradins, commençant à une pointe antérieure ou arête antérieure étroite (310) et divergeant en arrière à un angle (ω) et, **en ce que**, de préférence, les deux arêtes latérales (35) s'étendant en arrière à partir de la pointe antérieure ou arête antérieure (310) de l'aile (3, 3'), surtout rectilignement et divergeant en arrière ou bien les secteurs linéaires des deux arêtes latérales (35), enferment un angle (ω) de 40° à 120°, de préférence, de 60° à 90°.

8. Classeur selon l'une des revendications 1 à 7, **caractérisé en ce que** la surface (30, 30') des ailes (3, 3') proche du panier a des élévations en forme de nervures ou encastrements rectilignes (308) placés à un certain écartement l'un de l'autre, se projetant à un angle aigu (γ), de préférence, de 10° à 45°, surtout de 15° à 30°, à la génératrice (ezf) de cette surface (30, 30'), et qui sont formés par l'attachement, par exemple, par brasage, soudage ou collage d'éléments sous forme de nervures ou barres sur la surface (30, 30') ou en coupant ou formant des rainures dans la matière de l'aile, par exemple, par fraisage.

9. Classeur selon l'une des revendications 1 à 8, **caractérisé en ce que** les ailes (3, 3') individuelles (300) vont en spirale ascendante, vu au sens de rotation (dr).

10. Classeur selon l'une des revendications 1 à 9, **caractérisé en ce que** le rotor (300) est construit de plusieurs modules de rotor qui se ressemblent qui sont connectés l'un à l'autre, surtout de façon détachable, et qui portent des ailes (3, 3').

11. Classeur selon l'une des revendications 1 à 10, **caractérisé en ce que** le rotor (300) a plusieurs supports d'ailes (380), montés sur des porteurs, barrettes (382) s'étendant à partir de sa tige ou le corps rotor (381), à un écart uniforme l'un à l'autre, de préférence, s'étendant au sens de la génératrice de la périphérie du rotor (300), auxquels supports (380) les ailes (3') sont montés.

12. Classeur selon l'une des revendications 1 à 11, **caractérisé en ce que** le rapport de l'écart minimum (arv) à l'écart maximum (arh) entre la surface (30, 30') d'une aile (3, 3') et le panier (2) est de 0.05 à 0.5, de préférence, de 0.1 à 0.3.

13. Aile pour classeurs pour la classification de matières présentes dans la production de papier, de carton ou similaire, surtout pour la classification des pâtes mécaniques et chimiques, des fibres secondaires désencrées ou non désencrées, des casses; pour la purification et la fractionnement de pâtes, pour le traitement d'eau blanche; pour l'élimination d'impuretés, surtout de particules de bois, de pierres, de pièces métalliques ou plastiques, d'encre, de résines ou similaires, surtout selon l'une des revendications 1 à 12, où la surface (30, 30') d'une telle aile (3, 3') proche du panier a une courbe convexe, **caractérisée en ce que** l'aile (3, 3') a la forme d'une plaque pliée ou courbée, ayant la même épaisseur de matière (ms) dès l'arête antérieure ou la pointe (310) à l'arête postérieure (330), avantageusement de 2 à 8 mm, surtout de 5 à 6 mm, où l'aile (3, 3') est fabriquée de tôle métallique pliée et l'aile (3) a des contours largement triangulaires, deltoïdes, trapézoïdaux ou en queue d'aronde en projection horizontale.

14. Aile selon la revendication 13, **caractérisée en ce que** la surface (30, 30') de l'aile (3, 3') proche du panier a une courbe plus importante à un secteur (31) antérieur commençant à la pointe antérieure ou arête antérieure (310) que dans le secteur (33) postérieur à ce secteur (31), où, de préférence, la zone de transition à partir de la courbe, de préférence cylindrique circulaire, du secteur antérieur (31) de l'aile (3, 3') à une courbe, de préférence cylindrique circulaire, du secteur postérieur (33) s'étend sur le tiers situé au centre de la longueur de l'aile (3, 3'), la transition ayant lieu en continu.

15. Aile selon l'une des revendications 13 ou 14, **caractérisée en ce que** la face avant (310) de l'aile (3, 3') a essentiellement la forme d'un rectangle étroit, les deux coins avants (3101, 3102) pouvant être arrondis.

16. Aile selon l'une des revendications 13 à 15, **caractérisée en ce que** le contour de l'aile (3, 3') ou des surfaces (30, 30'), en projection horizontale, sont plus étroits dans le secteur antérieur (310), vu au sens de rotation (dr), que dans l'aire du secteur postérieur (330).

17. Aile selon l'une des revendications 13 à 16, **caractérisé en ce que** les arêtes latérales (35) de l'aile (3, 3') divergent, en commençant à une pointe antérieure ou arête antérieure étroite (310), à un angle (ω) et ont des secteurs rectilignes ou courbés, convexes ou concaves et/ou à gradins, les deux arêtes latérales (35) ou secteurs linéaires des deux arêtes latérales (35) qui s'étendent en arrière surtout rectilignement enfermant un angle (ω) de 40° à 120°, de préférence, de 60° à 90°.

18. Aile selon l'une des revendications 13 à 17, **caractérisée en ce que** la surface (30, 30') de l'aile (3, 3') proche du panier a des élévations en forme de nervures ou encastrements rectilignes (308) placés à un certain écartement l'un de l'autre, se projetant à un angle aigu (γ), de préférence, de 10° à 45°, surtout de 15° à 30°, à la génératrice (ezf) de cette surface (30, 30'), et qui sont formés par l'attachement, par exemple, par brasage, soudage ou collage d'éléments sous forme de nervures ou barres sur la surface (30, 30'), ou en coupant ou formant des rainures dans la matière de l'aile, par exemple, par fraisage.

19. Aile selon l'une des revendications 13 à 18, **caractérisée en ce que** l'aile (3, 3') est connectée à un élément porteur (383) attaché à sa surface intérieure (3001), sur lequel des éléments de fixation, p. ex. des douilles, creux, forures, épaulements, pour le montage à des porteurs ou barrettes (382), sont formés.

20. Aile selon l'une des revendications 13 à 19, **caractérisé en ce que** l'aile (3,3 ') a des forures (385) pour vissage à un porteur (382).
